# EUROPÄISCHE PATENTSCHRIFT

(11) **EP 0 212 446 B1**
(45) Veröffentlichungstag und Bekanntmachung des Hinweises auf die Patenterteilung: **27.12.1989**
(21) Anmeldenummer: 86110859.5
(22) Anmeldetag: 06.08.1986
(51) Int. Cl.: B21B 1/16, B21B 31/20, E04C 5/03

(54) **Verfahren und Vorrichtung zum Einstellen des Gleichlaufs eines Walzenpaars**
Method and apparatus for adjusting the synchronous rotation of a pair of rolls
Méthode et dispositif pour régler la rotation synchrone d'une paire de cylindres de laminoir

(30) Priorität: 16.08.1985 LU 86043
(43) Veröffentlichungstag der Anmeldung: 04.03.1987
(73) Patentinhaber: ARBED S.A., L-2930 Luxembourg (LU)
(72) Erfinder: Schmitz, Fernand, L-7353 Lorentzweiler (LU)
(74) Vertreter: Freylinger, Ernest T.

(56) Entgegenhaltungen:
- DE-A- 1 427 913
- DE-A- 2 018 210
- DE-B- 1 248 599
- FR-A- 1 350 504
- FR-A- 2 232 373
- LU-A- 55 086
- US-A- 1 772 538
- US-A- 2 141 101
- US-A- 3 686 918
- PATENTS ABSTRACTS OF JAPAN, Band 8, Nr. 124 (M-301)[1561], 9. Juni 1984
- DERWENT JAPANESE PATENTS REPORT, Zusammenfassung Nr. 44029U
- PATENTS ABSTRACTS OF JAPAN, Band 7, Nr. 47 (M-196)[1192], 24. Februar 1983

## Beschreibung

Die Erfindung betrifft ein Verfahren zum Einstellen der gegenseitigen Drehwinkellage zweier am Umfang Rippen aufweisender Walzen, sowie die hierzu benötigte Vorrichtung.

Eine interessante Entwicklung in der Betonbewehrungstechnik führte zu Bewehrungsstäben, die an zwei einander gegenüberliegenden Seiten des Stabes Rippen besitzen, die derart schraubenlinienförmig verlaufen, dass eine Gewindeform entsteht. Die Verwendung dieser Stäbe, die über mit ensprechendem Gegengewinde versehenen Muffen miteinander verbunden werden, bringt Materialersparnisse mit sich und zwar entfallen die Ueberlängen, die bei der normalerweise üblichen Verbindungstechnik durch Verhaken oder Ueberlappen und Schweissen unumgänglich sind.

Leider werden diese Ersparnisse zum Teil aufgehoben durch gewisse Schwierigkeiten, die beim Einwalzen der Gewinde in die Stäbe zu beobachten sind und die in der Notwendigkeit eines Einstellens der gegenseitigen Drehwinkellage des entsprechenden Walzenpaares bestehen, während beim Walzen von Stäben ohne Gewinde dies nicht zwingend notwendig ist.

Ein Synchrongetriebe zum Gewährleisten der benötigten gegenseitigen Drehwinkellage ist zwar ohne weiteres konstruierbar, bringt jedoch hohe Kosten mit sich, insbesondere dann, wenn es sich um die Umrüstung bestehender Antriebe handelt und sich herausstellt, dass ein solches Symmetriegetriebe nicht ohne weiteres in alle Antriebe eingebaut werden kann (z.B. Vertikalgerüste) und so zusätzliche Unkosten durch Anschaffung leistungsfähigerer Antriebe entstehen. Siehe in diesem Zusammenhang die LU-A55 086.

Die Aufgabe der Erfindung besteht darin, ein Verfahren sowie eine Vorrichtung zu entwickeln, die es erlauben, das Einstellen der gegenseitigen Drehwinkellage eines Walzenpaars im Hinblick auf die Ausbildung von einwandfreien Gewinderippen auf Betonbewehrungsstäben zu gewährleisten, ohne auf ein Synchrongetriebe angewiesen zu sein und ohne eine zusätzliche Belastung des Walzenantriebs hervorzurufen. Des weiteren soll die Erfindung es erlauben, das Einstellen der gewünschten Drehwinkellage auf jedem, in einer Walzstrasse zur Verfügung stehendem Walzgerüst, ohne kostenträchtige Umänderung am Antriebsystem vorzunehmen, zu erzielen.

Ein zusätzliche Aufgabe ist darin zu sehen, dass das erfindungsgemässe Verfahren es gestatten soll, ein eventuelles Abweichen des Walzenlaufs von den geforderten Bedingungen während der Produktion nicht nur festzustellen, sondern auch bequem korrigieren zu können, ohne die Produktion zu unterbrechen.

Diese Aufgabe wird durch das in dem Patentanspruch 1 gekennzeichnete Verfahren sowie durch die im Patentanspruch 6 gekennzeichnete Vorrichtung gelöst. Vorteilhafte Ausgestaltungen der Erfindung sind in den Unteransprüchen wiedergegeben.

Ueberraschenderweise genügt es vollkommen, erfindungsgemäss vorzugehen, anstatt ein Synchrongetriebe zu verwenden, bei dem die gewünschte gegenseitige Drehwinkellage erst nach der Walzung und Kontrolle von mindestens einem Walzstab, durch Nachstellen einer der beiden Walzen, im Drehsinn oder gegen den Drehsinn, am Symmetriegetriebe erreicht wird. Selbstverständlich ist es auch äusserst schwierig, wenn nicht gar unmöglich, ein solches Synchrongetriebe während des Walzens neu zu justieren, so dass bei jedem Justieren oder Nachjustieren der gegenseitigen Drehwinkellage die Produktion für längere Zeit unterbrochen werden muss. Gerade dies ist jedoch aussergewöhnlich einfach zu bewerkstelligen, wenn man das Verfahren nach der Erfindung anwendet. Und zwar genügt es zur genauen Kontrolle der gegenseitigen Drehwinkellage, vor und während des Walzens, die gewünschte Position der beiden Walzen durch Einkerbungen zu markieren und deren Stellung mit Hilfe einer Stroboskop-Lampe zu kontrollieren.

Die Erfindung wird anhand einer Zeichnung näher erläutert. Auf
- Fig.1 ist eine schematische Seitenansicht einer erfindungsgemässen Vorrichtung zum Einstellen der gegenseitigen Drehwinkellage dargestellt.

Die auf Fig.1 sichtbare Walzgerüsthälfte 1 umfasst einen Ständer 2, in dem ein oberes Einbaustück 3 und ein unteres Einbaustück 4 angeordnet sind. In den Einbaustücken 3 und 4 sind die Oberwalze 5 sowie die Unterwalze 6 drehbar gelagert. Das Antriebsystem und das axiale Verstellungssystem der Walzen sind, um die Fig. nicht zu überladen, auf dieser Prinzipzeichnung nicht dargestellt worden. Die Lage des unteren Einbaustückes 4 wird horizontal durch die Verschleissplatten 7 und vertikal durch die Platte 8 festgelegt. Die vertikale Lage eines oberen Einbaustückes 3 wird durch zwei hydraulische Zylinder 11, welche sich in dem unteren Einbaustück 4 befinden, sowie durch eine sich an dem Ständer 2 abstützende Anstellschraube 10 bestimmt. Die Zylinder 11 werden über im unteren Einbaustück 4 vorgesehene Bohrungen mit Druck beaufschlagt. Die horizontale Lage des oberen Einbaustückes 3 ist kontinuierlich einstellbar; in der gezeigten Ausführungsform geschieht dies mittels drei Verstellschrauben 9 mit geringer Steigung, von denen zwei auf die Austrittseite des Einbaustückes 3 und eine auf die gegenüberliegende Seite wirken. Die insgesamt sechs Schrauben des Gerüstes erlauben folglich nicht nur ein horizontales Verstellen der Walzen quer zur Walzrichtung, sondern auch ein bequemes Ausrichten der Oberwalze 5 relativ zur Unterwalze 6 um bspw. die Parallelität der Walzenachsen zu erreichen.

Um die gewünschten schraubenlinienförmig verlaufenden Rippen in zwei einander gegenüberliegenden Seiten des Betonbewehrungsstabes hineinzuwalzen, wird in die Unter- und Oberwalze eine entsprechende Anzahl Rippen eingefräst.

Als besonders vorteilhaft hat sich aus antriebstechnischen Gründen erwiesen, den Walzendurchmesser derart zu wählen, dass sich eine ungerade Anzahl von Rippen einfräsen lässt. Hierdurch wird erreicht, dass das horizontale Verstellmass der Oberwalze nach "vorne" (d.h. in Walzrichtung) oder "hinten" (d.h. gegen die Walzrichtung) maximal die Viertel-Teilung zweier benachbarter Rippen beträgt. Ein grösseres Verstellmass wird durch ein Drehen einer der beiden Walzen um 180 Grad und anschliessendes horizontales Verstellen vermieden. Das maximal benötigte horizontale Verstellmass ist folglich gering, so dass durch das Walzen keine hinderlichen Biegemomente auf das Produkt aufgebracht werden.

Die erfindungsgemässe Verfahrensweise ist folgende:

Nach einem Profilwechsel wird zuerst die horizontale Lage der beiden oberen Einbaustücke 3 mittels der Schrauben 9 grob eingestellt. Nach dem Walzen der ersten Stablängen oder anhand von einem manuell abgestochenen Probestück, erfolgt dann eine Fein-Einstellung der horizontalen Lage der Einbaustücke, bis die Ober- und Unter-Rippen die optimale relative Position zueinander aufweisen, welche ein späteres problemloses Aufschrauben der Muffen erlaubt. Die Verstellung der Oberwalze in bezug auf die Unterwalze kann entweder nach "vorne" oder nach "hinten" vorgenommen werden. Das maximale Verstellmass (d.h. der maximale Abstand zwischen den zwei vertikalen Ebenen, in denen die Achsen der Ober- und der Unter-Walze liegen) beträgt ein Viertel des Abstandes zwischen zwei benachbarten Rippen, in Stabachsenrichtung gemessen. Soviel freier Spielraum sollte beidseitig zwischen den oberen Einbaustücken 3 und dem Ständer 2 vorgesehen sein. Erfahrungsgemäss erübrigt es sich, die einmal optimal abgestellte Lage der oberen Einbaustücke öfters nachzustellen.

Sollte man eine kontinuierliche Ueberwachung als wünschenswert erachten, kann man in den Ballendurchmesser der Unter- und der Oberwalze Kerben eingravieren. Da die Umdrehungsgeschwindigkeit einer Walze etwa 700 U/min beträgt, kann die relative Lage von den Kerben bequem während des Walzens mittels einer Stroboskop-Lampe überwacht werden. Das Vorhandensein von Kerben, welche die relative Lage von Rippentälern sowie Rippen auf der Oberwalze respektive Unterwalze markieren, erleichtert auch ungemein das Einstellen nach Kaliberwechsel; die gewünschte gegenseitige Drehwinkellage ist bei genauer Gegenüberstellung zweier Kerben an den Walzen hergestellt.

Statt der Schrauben 9 kann man auch hydraulische oder elektrische Stell-Motoren verwenden. In diesem Fall bietet es sich an, die gegenseitige Drehwinkellage mittels elektromagnetischer Sensoren zu überwachen und die horizontale Lage der oberen Einbaustücke kontinuierlich nachzustellen. Zu diesem Zweck kann man bspw. Permanentmagnete an den Walzenseiten befestigen sowie Hall-Sensoren an dem Ständer. Die von den Sensoren abgegebenen Signale werden mit gespeicherten Daten verglichen, welche der erforderlichen gegenseitigen Drehwinkellage entsprechen. Beim Auftreten eines Differenzsignales, wird derart auf die Motoren eingewirkt, dass die benötigte gegenseitige Drehwinkellage wieder hergestellt wird.

## Patentansprüche

1. Verfahren zum Einstellen der gegenseitigen Drehwinkellage zweier am Umfang Rippen aufweisender Walzen, wobei die beiden Walzen (5, 6) seitlich in je zwei gegenüberliegenden Einbaustücken (3, 4) gelagert sind und die Einbaustücke (3, 4) sich an einem Ständer (2) abstützen, dadurch gekennzeichnet, daß das Einstellen der gegenseitigen Drehwinkellage der Walzen durch ein Verstellen der relativen Lage der gegenüberliegenden Einbaustücke (3, 4) in oder gegen die Walzrichtung vorgenommen wird.

2. Verfahren gemäß Anspruch 1, dadurch gekennzeichnet, daß die Walzen (5, 6) in einem Horizontal-Gerüst übereinander oder in einem Vertikal-Gerüst nebeneinander angeordnet sind.

3. Verfahren gemäß Anspruch 1 oder 2, dadurch gekennzeichnet, daß die relative Lage der Walzen (5, 6) mittels an den Ballendurchmessern der Walzen (5, 6) eingravierten Kerben eingestellt wird.

4. Verfahren gemäß einem der Ansprüche 1 bis 3, dadurch gekennzeichnet, daß die gegenseitige Drehwinkellage der Walzen kontinuierlich über an den Ballendurchmessern der Walzen eingravierten Kerben mittels einer Stroboskop-Lampe überwacht wird und beim Feststellen einer Abweichung ein relatives Verstellen der Einbaustücke vorgenommen wird, um die erforderliche gegenseitige Drehwinkellage wieder herzustellen.

5. Verfahren gemäß Anspruch 1 oder 2, dadurch gekennzeichnet, daß die gegenseitige Drehwinkellage mittels an den Walzen (5, 6) befestigten Signalgebern und am Ständer (2) befestigten Fühlern kontinuierlich überwacht wird, daß dieses Signal mit einem vorgegebenen, der erforderlichen gegenseitigen Drehwinkellage entsprechenden Signal verglichen wird und, daß in Abhängigkeit des DifferenzSignals, auf die relative Lage der Walzen (5, 6) eingewirkt wird.

6. Walzgerüst mit zwei am Umfang Rippen aufweisenden Walzen (5, 6), wobei die Walzen seitlich in je zwei gegenüberliegenden Einbaustücken (3, 4) gelagert sind und die Baustücke sich an einem Ständer (2) abstützen, dadurch gekennzeichnet, daß wenigstens die Einbaustücke einer der Walzen sich über Mittel (9) zur kontinuierlichen Verstellung ihrer Lage in oder gegen die Walzrichtung am Ständer abstützen.

7. Walzgerüst gemäß Anspruch 6, dadurch gekennzeichnet, daß die Mittel aus Schrauben (9) mit geringer Steigung bestehen.

8. Walzgerüst gemäß Anspruch 6, dadurch gekennzeichnet, daß die Mittel aus hydraulischen oder elektrischen Stell-Motoren bestehen.

9. Walzgerüst gemäß Anspruch 8, dadurch gekennzeichnet, daß magnetische Signalgeber an den Walzen befestigt sind sowie Sensoren an dem Ständer, daß die Sensoren mit einer elektrischen Vergleichsvorrichtung in Verbindung stehen, in der der erforderlichen gegenseitigen Drehwinkellage der Walzen entsprechende Daten gespeichert sind und, daß die Vergleichsvorrichtung beim Auftreten eines Differenzsignals auf die Stell-Motoren derart einwirkt, daß die erforderliche gegenseitige Drehwinkellage wieder hergestellt wird.

10. Walzgerüst gemäß einem der Ansprüche 6 bis 9, dadurch gekennzeichnet, daß die Walzen eine ungerade Anzahl von Rippen besitzen.

## Claims

1. Process for regulating the reciprocal position of the angles of rotation of two rolls provided with ribs along their circumference, the two rolls (5, 6) being laterally received in two pairs of journal blocks (3, 4), each pair being situated at one of the respective opposite sides and being supported in a frame (2), characterized in that the regulation of the reciprocal position of the angles of rotation of the rolls is achieved by adjusting the relative position of the journal blocks (3, 4) in or against the direction of the rolling.

2. Process according to claim 1, characterized in that the rolls (5, 6) are arranged one above another in a horizontal stand or side-by-side in a vertical stand.

3. Process according to claim 1 or claim 2, characterized in that the relative position of the rolls (5, 6) is adjusted with the aid of notches engraved on the diameter of the roll cylinders (5, 6).

4. Process according to one of the claims 13, characterized in that the reciprocal position of the angles of rotation of the rolls is continuously controlled through the intermediary of the notches engraved on the diameter of the roll cylinders with the help of a stroboscope lamp and that, upon the detection of a deviation, the required position of the angles of rotation is restored by adjusting the journal blocks relative to each other.

5. Process according to claim 1 or claim 2, characterized in that the reciprocal position of the angles of rotation is continuously monitored by means of signal emitters fastened to the rolls (5, 6) and of sensors fastened to the frame (2), in that the emitted signal is compared to a preestablished signal corresponding to the required reciprocal position of the angles of rotation and in that the relative position of the rolls (5, 6) is adjusted in accordance with the difference between the said signals.

6. Rolling stand with two rolls (5, 6) provided with ribs on their circumference, the rolls being laterally received in two pairs of journal blocks (3, 4) facing each other and the journal blocks being supported by a frame (2), characterized in that at least the journal blocks of one of the rolls are supported in the frames with the help of means (9) which permit to continuously adjust the position of the rolls in or against the rolling direction.

7. Rolling stand according to claim 6, characterized in that the means (9) are constituted by screws having a small pitch.

8. Rolling stand according to claim 6, characterized in that the means (9) are constituted by hydraulic or electric positioning motors.

9. Rolling stand according to claim 8, characterized in that magnetic signal providing means are fastened to the rolls, whereas sensors are fastened to the frame, in that the sensors are in communication with an electrical signal comparing device in which are stored the data corresponding to the required reciprocal position of the angles of rotation and in that, in response to a difference of signals, the signal comparing device acts on the positioning motors in such a way that the required reciprocal position of the angles of rotation is restored.

10. Rolling stand according to one of the claims 6 to 9, characterized in that the rolls have an odd number of ribs.

## Revendications

1. Procédé pour l'ajustement de la position réciproque des angles de rotation de deux cylindres de laminage pourvus sur leur pourtour de nervures, les deux cylindres (5, 6) étant reçus latéralement dans deux blocs paliers (3, 4) respectifs qui se font face, alors que les blocs paliers (3, 4) prennent appui dans un cadre (2), caractérisé en ce que l'ajustement de la position réciproque des angles de rotation des cylindres est effectué par un déplacement de la position relative des blocs paliers (3, 4) latéraux opposés dans le même sens ou dans le sens contraire par rapport à la direction de laminage.

2. Procédé suivant la revendication 1, caractérisé en ce que les cylindres (5, 6) sont disposés l'un au-dessus de l'autre dans une cage horizontale, ou l'un à côté de l'autre dans une cage verticale.

3. Procédé suivant les revendications 1 ou 2, caractérisé en ce que la position relative des cylindres (5, 6) est ajustée au moyen d'encoches gravées dans le diamètre de la table des cylindres (5, 6).

4. Procédé suivant une des revendications 1 à 3, caractérisé en ce que la position réciproque des angles de rotation des cylindres est surveillée en continu avec une lampe stroboscope par l'intermédiaire d'encoches gravées dans le diamètre de la table des cylindres et qu'un déplacement relatif des blocks paliers est opéré lorsqu'un déréglage est constaté, afin de rétablir de nouveau la position réciproque requise des angles de rotation.

5. Procédé suivant les revendications 1 ou 2, caractérisé en ce que la position réciproque des angles de rotation est surveillée en continu au moyen d'émetteurs de signaux fixés aux cylindres (5, 6) et de capteurs fixés au cadre (2), en ce que le signal reçu est comparé à un signal préétabli correspondant à la position reciproque requise des angles de rotation, et en ce qu'on agit sur la position relative des cylindres (5, 6) en fonction du signal de différence.

6. Cage de laminoir comportant deux cylindres de laminage (5, 6) pourvus de nervures sur leur pourtour, les cylindres étant reçus latéralement dans deux blocs paliers (3, 4) respectifs qui se font face, alors que les blocs paliers prennent appui dans le cadre (2), caractérisée en ce qu'au moins les blocs paliers de l'un des cylindres prennent appui contré le cadre par l'intermédiaire de moyens (9) pour le déplacement de la position des cylindres dans le même sens ou dans le sens opposé par rapport à la direction de laminage.

7. Cage de laminoir suivant la revendication 6, caractérisée en ce que les moyens (9) sont constitués de vis à faible pas.

8. Cage de laminoir suivant la revendication 6, caractérisée en ce que les moyens (9) sont constitués de moteurs hydrauliques ou électriques de positionnement.

9. Cage de laminoir suivant la revendication 8, caractérisée en ce que des émetteurs magnétiques de signaux sont fixés aux cylindres, alors que des capteurs le sont au cadre, en ce que les capteurs sont reliés à un dispositif électrique de comparaison dans lequel sont enregistrés des dates correspondant à la position réciproque requise des angles de rotation et en ce que, lors de l'apparition d'un signal de déviation, le dispositif de comparaison agit sur les moteurs de positionnement de telle façon que la position réciproque requise des angles de rotation est restaurée.

10. Cage de laminoir suivant une des revendications 6 à 9, caractérisée en ce que les cylindres de laminage sont pourvus d'un nombre impair de nervures.
